# EUROPÄISCHE PATENTSCHRIFT

(11) **EP 1 888 895 B1**
(45) Veröffentlichungstag und Bekanntmachung des Hinweises auf die Patenterteilung: **29.10.2008**
(21) Anmeldenummer: 06791509.0
(22) Anmeldetag: 10.05.2006
(51) Int. Cl.: F02D 13/02, F01L 1/344, F01L 1/34

(54) **VORRICHTUNG ZUR VARIABLEN EINSTELLUNG DER STEUERZEITEN VON GASWECHSELVENTILEN EINER BRENNKRAFTMASCHINE**
DEVICE FOR VARIABLY SETTING THE CONTROL TIMES OF GAS EXCHANGE VALVES OF AN INTERNAL COMBUSTION ENGINE
DISPOSITIF DE REGLAGE VARIABLE DES TEMPS DE COMMANDE DE SOUPAPES D'ECHANGE DES GAZ D'UN MOTEUR A COMBUSTION INTERNE

(30) Priorität: 20.05.2005 DE 102005023204
(43) Veröffentlichungstag der Anmeldung: 20.02.2008
(73) Patentinhaber: AFT Atlas Fahrzeugtechnik GmbH, 58791 Werdohl (DE)
(72) Erfinder: PFÜTZENREUTER, Lars, 58791 Werdohl (DE)
(74) Vertreter: Heinzelmann, Ingo
(86) Internationale Anmeldenummer: PCT/EP2006/004381
(87) Internationale Veröffentlichungsnummer: WO 2006/136239

(56) Entgegenhaltungen:
- EP-A- 0 857 859
- EP-A- 1 371 818
- EP-A- 1 400 661
- EP-A- 1 531 240
- US-A- 6 053 139
- US-A1- 2002 043 231
- US-B1- 6 668 778

## Beschreibung

### Gebiet der Erfindung

Die Erfindung betrifft eine Vorrichtung zur variablen Einstellung der Steuerzeiten von Gaswechselventilen einer Brennkraftmaschine nach den Oberbegriffen der Ansprüche 1 und 2.

In Brennkraftmaschinen werden zur Betätigung der Gaswechselventile Nockenwellen eingesetzt. Nockenwellen sind in der Brennkraftmaschine derart angebracht, dass auf ihnen angebrachte Nocken an Nockenfolgern, beispielsweise Tassenstößeln, Schlepphebeln oder Schwinghebeln, anliegen. Wird eine Nockenwelle in Drehung versetzt, so wälzen die Nocken auf den Nockenfolgern ab, die wiederum die Gaswechselventile betätigen. Durch die Lage und die Form der Nocken sind somit sowohl die Öffnungsdauer als auch die Öffnungsamplitude aber auch die Öffnungs- und Schließzeitpunkte der Gaswechselventile festgelegt.

Moderne Motorkonzepte gehen dahin, den Ventiltrieb variabel auszulegen. Einerseits sollen Ventilhub und Ventilöffnungsdauer variabel gestaltbar sein, bis hin zur kompletten Abschaltung einzelner Zylinder. Dafür sind Konzepte wie schaltbare Nockenfolger oder elektrohydraulische oder elektrische Ventilbetätigungen vorgesehen. Weiterhin hat es sich als vorteilhaft herausgestellt, während des Betriebs der Brennkraftmaschine Einfluss auf die Öffnungs- und Schließzeiten der Gaswechselventile nehmen zu können. Dabei ist es insbesondere wünschenswert auf die Öffnungs- bzw. Schließzeitpunkte der Einlass- bzw. Auslassventile getrennt Einfluss nehmen zu können, um beispielsweise gezielt eine definierte Ventilüberschneidung einzustellen. Durch die Einstellung der Öffnungs- bzw. Schließzeitpunkte der Gaswechselventile in Abhängigkeit vom aktuellen Kennfeldbereich des Motors, beispielsweise von der aktuellen Drehzahl bzw. der aktuellen Last, können der spezifische Treibstoffverbrauch gesenkt, das Abgasverhalten positiv beeinflusst, der Motorwirkungsgrad, das Maximaldrehmoment und die Maximalleistung erhöht werden.

Die beschriebene Variabilität der Ventilsteuerzeiten wird durch eine relative Änderung der Phasenlage der Nockenwelle zur Kurbelwelle erreicht. Dabei steht die Nockenwelle meist über einen Ketten-, Riemen-, Zahnradtrieb oder gleichwirkende Antriebskonzepte in Antriebsverbindung mit der Kurbelwelle. Zwischen dem von der Kurbelwelle angetriebenen Ketten-, Riemen- oder Zahnradtrieb und der Nockenwelle ist eine Vorrichtung zur Änderung der Steuerzeiten einer Brennkraftmaschine, im folgenden auch Nockenwellenversteller genannt, angebracht, die das Drehmoment von der Kurbelwelle auf die Nockenwelle überträgt. Dabei ist diese Vorrichtung derart ausgebildet, dass während des Betriebs der Brennkraftmaschine die Phasenlage zwischen Kurbelwelle und Nockenwelle sicher gehalten und, wenn gewünscht, die Nockenwelle in einem gewissen Winkelbereich gegenüber der Kurbelwelle verdreht werden kann.

In Brennkraftmaschinen mit je einer Nockenwelle für die Einlass- und die Auslassventile können diese mit je einem Nockenwellenversteller ausgerüstet werden. Dadurch können die Öffnungs- und Schließzeitpunkte der Einlass- und Auslassventile zeitlich relativ zueinander verschoben und die Ventilüberschneidungen gezielt eingestellt werden.

Der Sitz moderner Nockenwellenversteller befindet sich meist am antriebsseitigen Ende der Nockenwelle. Der Nockenwellenversteller kann aber auch auf einer Zwischenwelle, einem nicht rotierenden Bauteil oder der Kurbelwelle angeordnet sein. Er besteht aus einem von der Kurbelwelle angetriebenen, eine feste Phasenbeziehung zu dieser haltenden Antriebsrad, einem in Antriebsverbindung mit der Nockenwelle stehenden Abtriebsteil und einem das Drehmoment vom Antriebsrad auf das Abtriebsteil übertragenden Verstellmechanismus. Das Antriebsrad kann im Fall eines nicht an der Kurbelwelle angeordneten Nockenwellenverstellers als Ketten-, Riemen- oder Zahnrad ausgeführt sein und wird mittels eines Ketten-, eines Riemen- oder eines Zahnradtriebs von der Kurbelwelle angetrieben. Der Verstellmechanismus kann elektrisch (mittels eines angetriebenen Dreiwellengetriebes), hydraulisch oder pneumatisch betrieben werden.

Zwei bevorzugte Ausführungsformen hydraulisch verstellbarer Nockenwellenverstellern stellen die so genannten Axialkolbenversteller und Rotationskolbenversteller dar.

Bei den Axialkolbenverstellern steht das Antriebsrad mit einem Kolben und dieser mit dem Abtriebsteil jeweils über Schrägverzahnungen in Verbindung. Der Kolben trennt einen durch das Abtriebsteil und das Antriebsrad gebildeten Hohlraum in zwei axial zueinander angeordnete Druckkammern. Wird nun die eine Druckkammer mit Druckmittel beaufschlagt, während die andere Druckkammer mit einem Tank verbunden wird, so verschiebt sich der Kolben in axialer Richtung. Die axiale Verschiebung des Kolbens wird durch die Schrägverzahnungen in eine relative Verdrehung des Antriebsrades zum Abtriebsteil und damit der Nockenwelle zur Kurbelwelle übersetzt.

Eine zweite Ausführungsform hydraulischer Nockenwellenversteller sind die so genannten Rotationskolbenversteller. In diesen ist das Antriebsrad drehfest mit einem Stator verbunden. Der Stator und ein Rotor sind konzentrisch zueinander angeordnet, wobei der Rotor kraft-, form- oder stoff schlüssig, beispielsweise mittels eines Presssitzes, einer Schraub- oder Schweißverbindung mit einer Nockenwelle, einer Verlängerung der Nockenwelle oder einer Zwischenwelle verbunden ist. Im Stator sind mehrere, in Umfangsrichtung beabstandete Hohlräume ausgebildet, die sich ausgehend vom Rotor radial nach außen erstrecken. Die Hohlräume sind in axialer Richtung durch Seitendeckel druckdicht begrenzt. In jeden dieser Hohlräume erstreckt sich ein mit dem Rotor verbundener Flügel, der jeden Hohlraum in zwei Druckkammern teilt. Durch gezieltes Verbinden der einzelnen Druckkammern mit einer Druckmittelpumpe bzw. mit einem Tank kann die Phase der Nockenwelle relativ zur Kurbelwelle eingestellt bzw. gehalten werden.

Zur Steuerung des Nockenwellenverstellers erfassen Sensoren die Kenndaten des Motors, wie beispielsweise den Lastzustand und die Drehzahl. Diese Daten werden einer elektronischen Kontrolleinheit zugeführt, die nach Vergleich der Daten mit einem Kenndatenfeld der Brennkraftmaschine den Zu- und den Abfluss von Druckmittel zu den verschiedenen Druckkammern steuert.

Um die Phasenlage der Nockenwelle gegenüber der Kurbelwelle zu verstellen wird in hydraulischen Nockenwellenverstellern eine der zwei gegeneinander wirkenden Druckkammern eines Hohlraums mit einer Druckmittelpumpe und die andere mit dem Tank verbunden. Der Zulauf von Druckmittel zur einen Kammer in Verbindung mit dem Ablauf von Druckmittel von der anderen Kammer verschiebt den die Druckkammern trennenden Kolben in axiale Richtung, wodurch in Axialkolbenverstellern über die Schrägverzahnungen die Nockenwelle relativ zur Kurbelwelle verdreht wird. In Rotationskolbenverstellern wird durch die Druckbeaufschlagung der einen Kammer und die Druckentlastung der anderen Kammer eine Verschiebung des Flügels und damit direkt eine Verdrehung der Nockenwelle zur Kurbelwelle bewirkt. Um die Phasenlage zu halten werden beide Druckkammern entweder mit der Druckmittelpumpe verbunden oder sowohl von der Druckmittelpumpe als auch vom Tank getrennt.

Die Steuerung der Druckmittelströme zu bzw. von den Druckkammern erfolgt mittels eines Steuerventils, meist ein 4/3-Proportionalventil. Ein Ventilgehäuse ist mit je einem Anschluss für die Druckkammern (Arbeitsanschluss), einem Anschluss zur Druckmittelpumpe und mindestens einem Anschluss zu einem Tank versehen. Innerhalb des im Wesentlichen hohlzylindrisch ausgeführten Ventilgehäuses ist ein axial verschiebbarer Steuerkolben angeordnet. Der Steuerkolben kann mittels eines elektromagnetischen Stellgliedes entgegen der Federkraft eines Federelements axial in jede Position zwischen zwei definierte Endstellungen gebracht werden. Der Steuerkolben ist weiterhin mit Ringnuten und Steuerkanten versehen, wodurch die einzelnen Druckkammern wahlweise mit der Druckmittelpumpe oder dem Tank verbunden werden können. Ebenso kann eine Stellung des Steuerkolbens vorgesehen sein, in der die Druckmittelkammern sowohl von der Druckmittelpumpe als auch vom Druckmitteltank getrennt sind.

Während der Startphase der Brennkraftmaschine benötigen Nockenwellenversteller einen gewissen Zeitraum, bis die Phasenlage sicher gehalten werden kann. Im Falle hydraulischer Nockenwellenversteller ist dies dadurch bedingt, dass während des Stillstands der Brennkraftmaschine Druckmittel aus den Druckkammern austritt und somit bei Start der Brennkraftmaschine die hydraulische Einspannung des Kolbens bzw. des Flügels nicht gewährleistet ist. Bis die von der Kurbelwelle angetriebene Ölpumpe der Brennkraftmaschine den Nockenwellenversteller ausreichend mit Druckmittel versorgt, ist die Phasenlage der Nockenwelle zur Kurbelwelle nicht festgelegt. Daraus resultieren schlechtere Start- und Laufeigenschaften der Brennkraftmaschine. Weiterhin werden der Kolben oder die Flügel innerhalb der Druckräume auf Grund der Reaktionsmomente der Nockenwelle ungebremst verstellt, wodurch diese gegen Begrenzungen in der Vorrichtung schlagen, wodurch Geräusche entstehen und Verschleiß hervorgerufen wird.

Dem wird dadurch entgegengewirkt, dass Drehwinkelbegrenzungsvorrichtungen vorgesehen sind, welche das Abtriebselement mechanisch mit dem Antriebselement koppeln und damit eine Verdrehung beider Bauteile zueinander verhindern. Derartige Drehwinkelbegrenzungsvorrichtungen werden durch einen Verriegelungskolben realisiert, welcher in einer an dem Abtriebselement oder dem Antriebselement ausgebildeten Aufnahme angeordnet ist. Weiterhin ist eine Feder vorgesehen, welche den Verriegelungskolben in Richtung des anderen Bauteils drängt. Weiterhin ist am anderen Bauteil eine Kulisse vorgesehen, in welche der Verrieglungskolben gedrängt wird, wenn die vorbestimmte Verrieglungsphase erreicht ist.
Dabei kann es vorteilhaft sein, das Abtriebselement zum Antriebselement in einer der beiden extremalen Phasenlagen oder in einer dazwischen liegenden Phasenlage zu verriegeln. Je nach Anwendung sind eine oder mehrere Verriegelungsvorrichtungen vorgesehen, wobei die Kulissen im zweiten Fall als Sackloch oder als sich in Umfangsrichtung erstreckende Nut ausgebildet sein können.

In der DE 698 17 413 T2 ist eine derartige Vorrichtung dargestellt. Dabei handelt es sich um eine Vorrichtung in Rotationskolbenbauart. Ein in Antriebsverbindung mit der Nockenwelle stehendes Antriebselement ist drehbar auf einem drehfest mit einer Nockenwelle verbundenen Abtriebselement gelagert. Das Antriebselement ist mit zum Abtriebselement offenen Ausnehmungen ausgebildet. In axialer Richtung der Vorrichtung sind Seitendeckel vorgesehen, welche die Vorrichtung begrenzen. Die Ausnehmungen sind durch das Antriebselement, das Abtriebselement und die Seitendeckel druckdicht abgeschlossen und bilden somit Druckräume. In die Außenmantelfläche des Abtriebselements sind axiale Nuten eingebracht, in welchen Flügel angeordnet sind welche sich in die Ausnehmungen erstrecken. Die Flügel sind derart ausgebildet, dass sie die Druckräume in jeweils zwei gegeneinander wirkende Druckkammern teilen. Durch Zu- bzw. Ableiten von Druckmittel zu bzw. von den Druckkammern kann die Phasenlage der Nockenwelle relativ zur Kurbelwelle wahlweise gehalten oder verstellt werden.

In dem Antriebselement ist ein Verriegelungskolben angeordnet, welcher mittels eines Federmittels mit einer Kraft in Richtung Abtriebselement beaufschlagt wird. An einer äußeren Mantelfläche Abtriebselements, welche dem Verriegelungskolben zugewandt ist, ist ein Sackloch ausgebildet. Das Sackloch ist derart angeordnet und ausgebildet, dass in einer definierten Phasenlage des Abtriebselements zum Antriebselement der Verriegelungskolben in das Sackloch eingreift, wenn dieses nicht mit Druckmittel beaufschlagt wird. Der Rotor ist somit relativ zum Stator verriegelt wodurch eine Relativverdrehung verhindert wird. Über eine Steuerleitung wird Druckmittel zum Sackloch geführt, wodurch eine Stirnfläche des Verriegelungskolbens mit Druckmittel beaufschlagt wird. Dadurch wird der Kolben in die Aufnahme gedrückt und eine Verstellung des Rotors relativ zum Stator in eine Richtung ermöglicht. Die Steuerleitung ist separat zu einer Einrichtung zur Druckmittelversorgung ausgeführt, die die Druckkammern mit Druckmittel beaufschlagt. Des Weiteren ist ein Schaltventil vorgesehen, welches die Zu- bzw. Abfuhr von Druckmittel zur Steuerleitung steuert. Dieses Schaltventil wird über einen Mikroprozessor und einer elektromagnetischen Stelleinheit von einem Zustand, in der Druckmittel vom Sackloch abgeleitet wird, in einen Zustand verstellt in der das Sackloch mit Druckmittel beaufschlagt wird.

Nachteilig wirkt sich hier der hohe Aufwand aus, der dadurch erwächst, dass die separate Steuerleitung mittels einer elektromagnetischen Stelleinheit betätigt wird. Um die Verriegelung des Abtriebselement zum Antriebselement erst zu lösen, wenn die Vorrichtung ausreichend mit Druckmittel befüllt ist, muss dieser Zustand detektiert werden, oder eine gewisse Zeitspanne nach dem Start der Brennkraftmaschine abgewartet werden, bis das Schaltventil betätigt wird. Im ersten Fall müssen Sensoren vorgesehen sein, welche von der ECU der Brennkraftmaschine überwacht werden müssen, was zu erhöhten Kosten und einem erhöhten Regelaufwand führt. Im zweiten Fall kann die Verriegelung gelöst werden, bevor der gewünschte Befüllungszustand der Vorrichtung erreicht ist, wodurch oben erwähnte Nachteile auftreten.

### Zusammenfassung der Erfindung

Der Erfindung liegt daher die Aufgabe zugrunde diese geschilderten Nachteile zu vermeiden und somit eine Vorrichtung zur variablen Einstellung der Steuerzeiten von Gaswechselventilen einer Brennkraftmaschine vorzuschlagen, in der die Verriegelung des Abtriebselement zum Antriebselement prozesssicher erst nach Erreichen eines Sollbefüllungszustandes der Vorrichtung erfolgt, wobei dieses ohne kostenintensive zusätzliche Bauteile, wie elektromagnetische Stelleinheiten, und mit dem geringst möglichen Regelaufwand erfolgen soll.

In einer ersten Ausführungsform einer Vorrichtung zur variablen Einstellung der Steuerzeiten von Gaswechselventilen einer Brennkraftmaschine mit einem eine Nockenwelle antreibenden Abtriebselement, einem von einer Kurbelwelle angetriebenen Antriebselement, einem hydraulischen Stellantrieb mit zumindest zwei gegeneinander wirkenden Druckkammern und einer Einrichtung zur Druckmittelversorgung zum Zu- und Ableiten von Druckmittel zu bzw. von den Druckkammern, wobei das Antriebselement drehbar zum Abtriebselement angeordnet ist und eine Phasenlage zwischen den beiden Bauteilen durch Zu- und Ableiten von Druckmittel zu bzw. von den Druckkammer wahlweise gehalten oder verstellt werden kann, mindestens einer Drehwinkelbegrenzungsvorrichtung, die die Phasenlage des Abtriebselements zum Antriebselement in einem entriegelten Zustand nicht beschränkt und in einem verriegelten Zustand auf einen definierten Winkelbereich oder eine definierten Winkel beschränkt, wobei die Drehwinkelbegrenzungsvorrichtung durch Zufuhr von Druckmittel von dem verriegelten in den entriegelten Zustand überführt wird, einer Steuerleitung zum Zu- und Abführen von Druckmittel zu oder von der oder den Drehwinkelbegrenzungsvorrichtungen, wobei die Steuerleitung nicht mit der Einrichtung zur Druckmittelversorgung kommuniziert und einem Schaltventil, das in einem betätigten Zustand die Druckmittelzufuhr zu und in einem unbetätigten Zustand die Druckmittelabfuhr von der Steuerleitung ermöglicht, wird die Aufgabe erfindungsgemäß dadurch gelöst, dass das Schaltventil einen hydraulischen Betätigungsmechanismus aufweist, der von der Einrichtung zur Druckmittelversorgung mit Druckmittel beaufschlagt wird.
Durch diese Ausbildung der Vorrichtung wird ein kosten- und regelungsintensiver elektromagnetischer Betätigungsmechanismus vermieden. Auf defektanfällige Stromzuführungen zu dem Schaltventil kann ebenso verzichtet werden, wie auf zusätzlich notwendige Regelsoftware in der Motorsteuerung (ECU). Weiterhin erfolgt die Betätigung des Schaltventils prozesssicher mittels Druckmittel erst zu einem Zeitpunkt, da die Vorrichtung bereits ausreichend mit Druckmittel beaufschlagt ist. Des Weiteren wird keine elektrische Energie zum Betätigen und Halten der Schaltstellung des Schaltventils benötigt.
Ein weiterer Vorteil ergibt sich daraus, dass die Drehwinkelbegrenzungsvorrichtung automatisch in einen verriegelten Zustand überführt wird, wenn der von einer Druckmittelpumpe gelieferte Systemdruck unter einen Wert fällt, bei dem die Vorrichtung nicht mehr ausreichend mit Druckmittel beaufschlagt wird und deshalb die Phasenlage des Abtriebselement zum Antriebselement nicht mehr funktionssicher gehalten werden kann. Dies kann beispielsweise auftreten, wenn die Brennkraftmaschine im Leerlauf betrieben wird und somit die von der Kurbelwelle angetrieben Druckmittelpumpe keinen ausreichenden Druck aufbauen kann.

Dabei kann vorgesehen sein, dass die Einrichtung zur Druckmittelversorgung ein Steuerventil, eine erste und eine zweite Druckmittelleitung aufweist, wobei das Steuerventil mit einer Druckmittelpumpe, die Druckmittelleitungen mit dem Steuerventil und jeweils einer der Druckkammern und der hydraulische Betätigungsmechanismus mit einer der Druckmittelleitungen kommuniziert.

Durch diese Maßnahmen kann durch eine einfache Startstrategie die Befüllung beider Druckkammern vor Betätigung des Schaltventils gewährleistet werden. Zu diesem Zweck werden nach dem Start der Brennkraftmaschine zunächst diejenigen Druckkammern oder diejenige Druckkammer mit Druckmittel beaufschlagt, welche von der Druckmittelleitung versorgt wird, welche nicht mit dem Betätigungsmechanismus kommuniziert. In einem darauf folgenden Schritt wird die andere Druckmittelleitung, und damit die andere Gruppe von Druckkammern oder die andere Druckkammer, mit Druckmittel beaufschlagt. Dies führt zu einer Betätigung des Schaltventils und somit zu einer Entriegelung der Drehwinkelbegrenzungsvorrichtung. Da zu diesem Zeitpunkt aber bereits alle Druckkammern der Vorrichtung mit Druckmittel versorgt sind befindet sich der Stellantrieb in einem eingespannten Zustand. Die von der Nockenwelle auf das Abtriebselement ausgeübten Reaktionsmomente können nicht zu einer unkontrollierten Schwenkbewegung führen. Dadurch wird der Verschleiß der Vorrichtung minimiert und eine sonst übliche Geräuschentwicklung vermieden.

In einer weiteren Ausführungsform einer Vorrichtung zur variablen Einstellung der Steuerzeiten von Gaswechselventilen einer Brennkraftmaschine mit einem eine Nockenwelle antreibenden Abtriebselement, einem von einer Kurbelwelle angetriebenen Antriebselement, wobei die die beiden Bauteile zueinander drehbar montiert sind und mindestens einen Druckraum definieren, wobei sich in jeden Druckraum ein an einem der Bauteile angeordneter Flügel erstreckt der den Druckraum in zwei gegeneinander wirkende Druckkammern teilt, zwei Druckmittelleitungen, wobei jede Druckmittelleitung mit einer Druckkammer oder einer Gruppe von Druckkammern kommuniziert und wobei eine Phasenlage des Abtriebselements zum Antriebselement durch Zu- und Ableiten von Druckmittel zu bzw. von den Druckkammern wahlweise gehalten oder verstellt werden kann, mindestens einer Drehwinkelbegrenzungsvorrichtung, die die Phasenlage des Abtriebselements zum Antriebselement in einem entriegelten Zustand nicht beschränkt und in einem verriegelten Zustand auf einen definierten Winkelbereich oder einen definierten Winkel beschränkt, wobei die Drehwinkelbegrenzungsvorrichtung durch Zufuhr von Druckmittel in den entriegelten Zustand überführt und gehalten wird, einer Steuerleitung und einem Schaltventil, wobei die Steuerleitung mit dem Schaltventil und der oder den Drehwinkelbegrenzungsvorrichtungen kommuniziert und wobei das Schaltventil in einem betätigten Zustand die Druckmittelzufuhr zu und in einem unbetätigten Zustand die Druckmittelabfuhr von der Steuerleitung ermöglicht, wird die Aufgabe erfindungsgemäß dadurch gelöst, dass das Schaltventil einen hydraulischen Betätigungsmechanismus aufweist und der Betätigungsmechanismus mit mindestens einer der Druckmittelleitungen kommuniziert.
In dieser Ausführungsform werden die gleichen Vorteile erreicht, wie in der ersten Ausführungsform.

In einer vorteilhaften Weiterbildung der Erfindung ist vorgesehen, dass das Schaltventil einen Arbeitsanschluss einen Zulaufanschluss und einen Ablaufanschluss aufweist, wobei der Arbeitsanschluss mit der Steuerleitung und dem hydraulischen Betätigungsmechanismus des Schaltventils, der Zulaufanschluss mit einer Druckmittelpumpe und der Ablaufanschluss mit einem Tank kommuniziert.
Dadurch ist gewährleistet, dass die Drehwinkelbegrenzungsvorrichtung auch dann in dem entriegelten Zustand gehalten wird, wenn die Druckkammern über die nicht mit dem Betätigungsmechanismus kommunizierende Druckmittelleitung mit Druckmittel beaufschlagt wird.

In einer Konkretisierung der Erfindung ist die Drehwinkelbegrenzungsvorrichtung mit einer am Abtriebselement oder am Antriebselement ausgebildeten ersten Aufnahme und einer an dem anderen Bauteil ausgebildeten ersten Kulisse ausgebildet, wobei in der ersten Aufnahme ein erster Kolben und eine erste Feder aufgenommen ist, wobei die erste Feder den ersten Kolben in Richtung des Bauteils drängt an dem die erste Kulisse ausgebildet ist.
Dabei ist die die erste Kulisse als Sackloch oder Stufenkulisse mit Sackloch ausgebildet, wobei die Öffnung des Sacklochs den Abmessungen des Verriegelungskolbens angepasst ist.

Weiterhin kann eine zweite Drehwinkelbegrenzungsvorrichtung vorgesehen sein, die mit einer am Abtriebselement oder am Antriebselement ausgebildeten zweiten Aufnahme und einer an dem anderen Bauteil ausgebildeten zweiten Kulisse ausgebildet ist, wobei in der zweiten Aufnahme ein zweiter Kolben und eine zweite Feder aufgenommen ist, wobei die zweite Feder den zweiten Kolben in Richtung des Bauteils drängt an dem die zweite Kulisse ausgebildet ist. Dabei kann die erste Kulisse als eine sich in Umfangsrichtung erstreckende Nut und die zweite Kulisse als Sackloch ausgebildet sein, dessen Öffnung den Abmessungen des Verriegelungskolbens angepasst ist.
Alternativ ist vorgesehen, dass die erste und die zweite Kulisse je als eine sich in Umfangsrichtung erstreckende Nut ausgebildet sind.
Diese vorgeschlagenen Ausführungen der Drehwinkelbegrenzungsvorrichtungen sind bestimmten Verriegelungspositionen angepasst, wobei eine Verriegelung der Phasenlage des Abtriebselements zum Antriebselement in einer der Extremstellungen oder einer dazwischen liegenden Stellung realisiert werden kann.

### Kurze Beschreibung der Zeichnungen

Weitere Merkmale der Erfindung ergeben sich aus der nachfolgenden Beschreibung und aus den Zeichnungen, in der Ausführungsbeispiele der Erfindung vereinfacht dargestellt sind. Es zeigen:
- Figur 1: einen Längsschnitt durch eine hydraulische Stellvorrichtung,
- Figur 2: einen Querschnitt durch eine hydraulische Stellvorrichtung nach Figur 1,
- Figur 2a: einen Querschnitt durch eine zweite Ausführungsform einer hydraulische Stellvorrichtung,
- Figur 3: eine Prinzipskizze des Druckmittelkreislaufs einer erfindungsgemäßen Vorrichtung mit einer Stellvorrichtung nach Figur 2a.
- Figur 4: eine Prinzipskizze des Druckmittelkreislaufs einer erfindungsgemäßen Vorrichtung mit einer Stellvorrichtung nach Figur 2.
- Figur 5: eine Prinzipskizze des Druckmittelkreislaufs einer erfindungsgemäßen Vorrichtung mit einer Stellvorrichtung nach Figur 2 in einer weiteren Ausführungsform der Drehwinkelbegrenzungsvorrichtung.

### Ausführliche Beschreibung der Zeichnung

Die Figuren 1 und 2 zeigen eine erste Ausführungsform einer Vorrichtung 1 zur variablen Einstellung der Steuerzeiten von Gaswechselventilen einer Brennkraftmaschine. Eine Stellvorrichtung 1a besteht im Wesentlichen aus einem Antriebselement 2 und einem konzentrisch dazu angeordneten Abtriebselement 3. Ein Antriebsrad 4 ist drehfest mit dem Antriebselement 2 verbunden und in der dargestellten Ausführungsform als Kettenrad ausgebildet. Ebenso denkbar sind Ausführungsformen des Antriebsrads 4 als Riemen- oder Zahnrad. Das Antriebselement 2 ist drehbar auf dem Abtriebselement 3 gelagert, wobei an der Innenmantelfläche des Antriebselements 2 in der dargestellten Ausführungsform fünf in Umfangsrichtung beabstandete Ausnehmungen 5 vorgesehen sind. Die Ausnehmungen 5 werden in radialer Richtung vom Antriebselement 2 und dem Abtriebselement 3, in Umfangsrichtung von zwei Seitenwänden 6 des Antriebselements 2 und in axialer Richtung durch einen ersten und einen zweiten Seitendeckel 7, 8 begrenzt. Jede der Ausnehmungen 5 ist auf diese Weise druckdicht verschlossen. Der erste und der zweite Seitendeckel 7, 8 sind mit dem Antriebselement 2 mittels Verbindungselementen 9, beispielsweise Schrauben, drehfest verbunden.

An der Außenmantelfläche des Abtriebselements 3 sind axial verlaufende Flügelnuten 10 ausgebildet, wobei in jeder Flügelnut 10 ein sich radial erstreckender Flügel 11 angeordnet ist. In jede Ausnehmung 5 erstreckt sich ein Flügel 11, wobei die Flügel 11 in radialer Richtung am Antriebselement 2 und in axialer Richtung an den Seitendeckeln 7, 8 anliegen. Jeder Flügel 11 unterteilt eine Ausnehmung 5 in zwei gegeneinander wirkende Druckkammern 12, 13. Um ein druckdichtes Anliegen der Flügel 11 am Antriebselement 2 zu gewährleisten, sind zwischen den Nutgründen 14 der Flügelnuten 10 und den Flügeln 11 Blattfederelemente 15 angebracht, die den Flügel 11 in radialer Richtung mit einer Kraft beaufschlagen.

Mittels ersten und zweiten Druckmittelleitungen 16, 17 können die ersten und zweiten Druckkammern 12, 13 über ein nicht dargestelltes Steuerventil mit einer ebenfalls nicht dargestellten Druckmittelpumpe oder einem ebenfalls nicht dargestellten Tank verbunden werden. Dadurch wird ein Stellantrieb 18 ausgebildet, der eine Relativverdrehung des Antriebselements 2 gegenüber dem Abtriebselement 3 ermöglicht. Dabei ist vorgesehen, dass entweder alle ersten Druckkammern 12 mit der Druckmittelpumpe und alle zweiten Druckkammern 13 mit dem Tank verbunden werden bzw. die genau entgegen gesetzte Konfiguration. Werden die ersten Druckkammern 12 mit der Druckmittelpumpe und die zweiten Druckkammern 13 mit dem Tank verbunden, so dehnen sich die ersten Druckkammern 12 auf Kosten der zweiten Druckkammern 13 aus. Daraus resultiert eine Verschiebung der Flügel 11 in Umfangsrichtung, in der durch den ersten Pfeil 21 dargestellten Richtung. Durch das Verschieben der Flügel 11 wird das Abtriebselement 3 relativ zum Antriebselement 2 verdreht. In einer weiteren Steuerstellung des Steuerventils werden beide Druckmittelleitungen 16, 17 vom Tank und von der Druckmittelpumpe getrennt. Dadurch wird die aktuelle Phasenlage gehalten. Alternativ kann eine definierte Zufuhr von Druckmittel zu beiden Druckkammern 12, 13 zugelassen werden, um auftretende Leckageverluste auszugleichen.

Das Antriebselement 2 wird in der dargestellten Ausführungsform mittels eines an seinem Antriebsrad 4 angreifenden, nicht dargestellten Kettentriebs von der Kurbelwelle angetrieben. Ebenso denkbar ist der Antrieb des Antriebselements 2 mittels eines Riemen- oder Zahnradtriebs. Das Abtriebselement 3 ist kraft-, form- oder stoffschlüssig, beispielsweise mittels Presssitz oder durch eine Schraubverbindung mittels einer Zentralschraube, mit einer nicht dargestellten Nockenwelle verbunden. Aus der Relativverdrehung des Abtriebselements 3 relativ zum Antriebselement 2, als Folge des Zu- bzw. Ableitens von Druckmittel zu bzw. aus den Druckkammern 12, 13, resultiert eine Phasenverschiebung zwischen Nockenwelle und Kurbelwelle. Durch gezieltes Ein- bzw. Ableiten von Druckmittel in die Druckkammern 12, 13 können somit die Steuerzeiten der Gaswechselventile der Brennkraftmaschine gezielt variiert werden.

Jede der Druckmittelleitungen 16, 17 kommuniziert über einen, in einer Zentralbohrung 22 des Abtriebselements 3 angeordneten, nicht dargestellten Druckmittelverteiler, mit jeweils einem Druckmittelkanal 16a, 17a, wobei jeder der Druckmittelkanäle 16a, 17a in eine der Druckkammern 12, 13 mündet. Eine weitere Möglichkeit besteht darin, innerhalb der Zentralbohrung 22 ein Zentralventil anzuordnen, über welches die Druckmittelkanäle 16a, 17a und somit die Druckkammern 12, 13 gezielt mit einer Druckmittelpumpe bzw. einem Tank verbunden werden können.

Die im Wesentlichen radial verlaufenden Seitenwände 6 der Ausnehmungen 5 sind mit Ausformungen 23 versehen, die in Umfangsrichtung in die Ausnehmungen 5 hineinreichen. Die Ausformungen 23 dienen als Anschlag für die Flügel 11 und gewährleisten, dass die Druckkammern 12, 13 mit Druckmittel versorgt werden können, selbst wenn das Abtriebselement 3 eine seiner beiden Extremstellungen relativ zum Antriebselement 2 einnimmt, in denen die Flügel 11 an einer der Seitenwände 6 anliegen.

Bei ungenügender Druckmittelversorgung der Vorrichtung 1, beispielsweise während der Startphase der Brennkraftmaschine oder im Leerlauf, wird das Abtriebselement 3 aufgrund der Wechsel- und Schleppmomente, die die Nockenwelle auf dieses ausübt, unkontrolliert relativ zum Antriebselement 2 bewegt. In einer ersten Phase drängen die Schleppmomente der Nockenwelle das Abtriebselement 3 relativ zum Antriebselement 2 in eine Umfangsrichtung, die entgegengesetzt zur Drehrichtung des Antriebselements 2 liegt, bis diese an den Seitenwänden 6 anschlagen. Im Folgenden führen die Wechselmomente, die die Nockenwelle auf das Abtriebselement 3 ausübt zu einem Hin- und Herschwingen des Abtriebselements 3 und damit der Flügel 11 in den Ausnehmungen 5, bis zumindest eine der Druckkammern 12, 13 vollständig mit Druckmittel befüllt ist. Dies führt zu höherem Verschleiß und zu Geräuschentwicklungen in der Vorrichtung 1.
Um dies zu verhindern sind in der Vorrichtung 1 zwei Drehwinkelbegrenzungsvorrichtungen 24 vorgesehen. Jede Drehwinkelbegrenzungsvorrichtung 24 besteht aus einem topfförmigen Kolben 26, welcher in einer Aufnahme 25 des Abtriebselements 3 angeordnet ist. Der Kolben 26 wird durch eine Feder 27 in axialer Richtung mit einer Kraft beaufschlagt. Die Feder 27 stützt sich in axialer Richtung auf der einen Seite an einem Entlüftungselement 28 ab und ist mit ihrem davon abgewandten axialen Ende innerhalb des topfförmig ausgeführten Kolbens 26 angeordnet.

Im ersten Seitendeckel 7 ist pro Drehwinkelbegrenzungsvorrichtung 24 eine Kulisse 29 derart ausgebildet, dass das Abtriebselement 3 relativ zum Antriebselement 2 in einer Position verriegelt werden kann, die einer optimalen Position für den Start und / oder den Leerlauf der Brennkraftmaschine entspricht. In dieser Stellung werden die Kolben 26 bei ungenügender Druckmittelversorgung der Vorrichtung 1 mittels der Federn 27 in die Kulissen 29 gedrängt. Weiterhin sind Mittel vorgesehen, um die Kolben 26 bei ausreichender Versorgung der Vorrichtung 1 mit Druckmittel in die Aufnahmen 25 zurückzudrängen und damit die Verriegelung aufzuheben. In der dargestellten Ausführungsform ist vorgesehen, die Kulissen 29 über nicht dargestellte Druckmittelkanäle und Aussparungen 30 mit Druckmittel zu beaufschlagen. Das in die Kulissen 29 geleitete Druckmittel drängt die Kolben 26 gegen die Kraft der Federn 27 in die Aufnahmen 25 zurück, wodurch der feste Phasenbezug zwischen Abtriebselement 3 und Antriebselement 2 aufgehoben wird. Das Druckmittel wird über eine Steuerleitung 19 und nicht dargestellte Druckmittelkanäle in die Kulissen 29 geleitet.

Figur 2a zeigt eine alternative Ausführungsform einer Vorrichtung 1. Diese ist im Wesentlichen identisch zu der in Figur 2 dargestellten Vorrichtung 1 weshalb gleiche Bauteile mir den gleichen Bezugszahlen versehen wurden.
Im Unterschied zu der in Figur 2 dargestellten Ausführungsform ist diese mit nur einer Drehwinkelbegrenzungsvorrichtung 24 versehen.

Die Figuren 3 bis 5 zeigen schematische Darstellungen einer Vorrichtung 1 mit unterschiedlich ausgeführten Drehwinkelbegrenzungsvorrichtungen 24. Jede der Vorrichtungen 1 besteht aus einem Antriebselement 2, an welchem ein Druckraum 31 ausgebildet ist. Weiterhin sind an dem Antriebselement 2 eine oder mehrere Kulissen 29 ausgebildet. In den Druckraum 31 erstreckt sich ein Flügel 11 des Abtriebselements 3. Weiterhin sind an dem Abtriebselement 3 Aufnahmen 25 ausgebildet, in denen jeweils ein Kolben 26 angeordnet ist, welcher mittels jeweils einer Feder 27 in Richtung des Antriebselements 2 gedrängt wird.

Durch Zuführen von Druckmittel zu den Druckkammern 12, 13 kann der Flügel 11, bei entriegelten Drehwinkelbegrenzungsvorrichtungen 24, innerhalb des Druckraums 31 wahlweise verschoben oder in einer bestimmten Stellung gehalten werden, wodurch die Phasenlage des Abtriebselements 3 zum Antriebselement 2 und damit die Phasenlage der Nockenwelle zur Kurbelwelle variiert oder gehalten werden kann.

Weiterhin ist eine Einrichtung zur Druckmittelversorgung 32 vorgesehen, über welche gezielt Druckmittel zu den Druckkammern 12, 13 zu- bzw. abgeleitet werden kann. Die Einrichtung zur Druckmittelversorgung 32 besteht aus einem Steuerventil 33, ersten und zweiten Druckmittelleitungen 16, 17 und Druckmittelkanälen 16a, 17a. Das Steuerventil 33 ist als 4/3-Wegeventil ausgeführt, welches über eine Betätigungsvorrichtung 34 in drei Steuerstellungen überführt werden kann. Das Steuerventil 33 ist mit zwei Arbeitsanschlüssen A, B, einem Zulaufanschluss P und einem Ablaufanschluss T ausgebildet. Der Zulaufanschluss P kommuniziert mit einer Druckmittelpumpe 35, der Ablaufanschluss T mit einem Tank 36, der Arbeitsanschluss A über die erste Druckmittelleitung 16 und den ersten Druckmittelkanal 16a mit der ersten Druckkammer 12 und der zweite Arbeitsanschluss B über die zweite Druckmittelleitung 17 und den zweiten Druckmittelkanal 17a mit der zweiten Druckkammer 13.

In Figur 3 ist eine erste Ausführungsform einer Vorrichtung 1 dargestellt, in der nur eine Drehwinkelbegrenzungsvorrichtung 24 vorgesehen ist. Mit dieser Art von Vorrichtung 1 kann die Phasenlage zwischen dem Abtriebselement 3 und dem Antriebselement 2 in einer der Extremalstellungen oder einer mittleren Stellung fixiert werden. Dabei ist die Kulisse 29 als Sackloch 20 ausgeführt, wobei der Öffnungsquerschnitt des Sacklochs 20 dem Querschnitt des Kolbens 26 angepasst ist. Greift der Kolben 26, wie in Figur 3 dargestellt, in die Kulisse 29 ein, so ist das Abtriebselement 3 mechanisch mit dem Antriebselement 2 verbunden und somit deren relative Phasenlage auf einen definierten Wert fixiert. Dies entspricht einem verriegelten Zustand der Drehwinkelbegrenzungsvorrichtung 24.

Um eine Änderung der Phasenlage zwischen dem Abtriebselement 3 und dem Antriebselement 2 zuzulassen muss die Drehwinkelbegrenzungsvorrichtung 24 in einen entriegelten Zustand überführt werden, in dem der Kolben 26 soweit in die Aufnahme 25 gegen die Kraft der Feder 27 zurückgedrängt ist, dass er nicht mehr in die Kulisse 29 eingreift. Zu diesem Zweck ist die Steuerleitung 19 vorgesehen, über die der Kulisse 29 Druckmittel zugeführt werden kann.

Um eine gezielte Ent- oder Verriegelung der Drehwinkelbegrenzungsvorrichtung 24 zu erreichen, ist ein Schaltventil 38 vorgesehen, welches zwischen der Druckmittelpumpe 35 und der Steuerleitung 19 angeordnet ist. Das Schaltventil 38 steuert den Druckmittelfluss von der Druckmittelpumpe 35 zu der Steuerleitung 19 bzw. von der Steuerleitung 19 zum Tank 36.

Das Schaltventil 38 ist in der dargestellten Ausführungsform als 3/2-Wegeventil ausgebildet. Dabei sind an dem Schaltventil 38 ein Arbeitsanschluss A1, ein Zulaufanschluss P1 und ein Ablaufanschluss T1 ausgebildet. Der Arbeitsanschluss A1 kommuniziert mit der Steuerleitung 19, der Ablaufanschluss T1 mit dem Tank 36 und der Zulaufanschluss P1 mit der Druckmittelpumpe 35.

In einer ersten Steuerstellung des Schaltventils 38, die in Figur 3 eingenommen wird, ist der Arbeitsanschluss A1 mit dem Ablaufanschluss T1 verbunden. In dieser Stellung wird die Kulisse 29 druckfrei gehalten, wodurch der Kolben 26 in der Kulisse 29 gehalten wird. Die Drehwinkelbegrenzungsvorrichtung 24 befindet sich in einem verriegelten Zustand.
In einer zweiten Steuerstellung des Schaltventils 38 ist der Arbeitsanschluss A1 mit dem Zulaufanschluss P1 verbunden, wodurch der Kulisse 29 Druckmittel zugeleitet und somit der Kolben 26 aus der Kulisse 29 gedrängt wird. In diesem Fall wechselt die Drehwinkelbegrenzungsvorrichtung 24 von dem verriegelten in den entriegelten Zustand, und die Phasenlage der Vorrichtung 1 kann verändert werden.

In der dargestellten Ausführungsform ist zwischen der Druckmittelpumpe 35 und dem Steuerventil 33 ein Rückschlagventil 37 angeordnet, welches verhindert, dass sich Druckspitzen, welche innerhalb der Vorrichtung 1 durch die Reaktionsmomente der Nockenwelle entstehen, bis zur Druckmittelpumpe 35 ausbreiten. Der Zulaufanschluss P1 des Schaltventils 38 wird über eine Druckmittelleitung von der Druckmittelpumpe 35 gespeist, wobei diese Verzweigung stromaufwärts relativ zum Rückschlagventil 37 liegt. Das Entriegeln der Drehwinkelbegrenzungsvorrichtung 24 erfolgt also mittels Systemdruck. D.h. das hydraulische System zum Entriegeln der Drehwinkelbegrenzungsvorrichtung 24 kommuniziert nicht mit der Einrichtung zur Druckmittelversorgung 32 der Vorrichtung 1. Dies hat den Vorteil, dass die Druckspitzen nicht in das System zum Entriegeln der Drehwinkelbegrenzungsvorrichtung 24 eingespeist werden. Dadurch wird verhindert, dass es auf Grund der Druckspitzen zu ungewollten Entriegelungsvorgängen der Drehwinkelbegrenzungsvorrichtung 24 kommt.
Neben den Druckspitzen ruft das Reaktionsmoment der Nockenwelle Druckschwankungen in dem hydraulischen System der Vorrichtung 1 hervor. Durch die Abkopplung der Drehwinkelbegrenzungsvorrichtung 24 von diesen Druckschwankungen, wird ungewolltes Ent- und Verriegeln der Drehwinkelbegrenzungsvorrichtung 24 vermieden.

Das Schaltventil 38 ist mit einem hydraulischen Betätigungsmechanismus 39 versehen, über den das Schaltventil 38 zwischen den beiden Steuerstellungen verstellt werden kann. Der Betätigungsmechanismus 39 kommuniziert mit einer der Druckmittelleitungen 16, 17 derart, dass das Schaltventil 38 in die zweite Steuerstellung überführt wird, wenn in dieser Druckmittelleitung 16, 17 der Druck einen bestimmten Wert übersteigt.
In der dargestellten Ausführungsform kommuniziert der Betätigungsmechanismus 39 mit der ersten Druckmittelleitung 16, welche wiederum mit dem Arbeitsanschluss A des Steuerventils 33 kommuniziert. Nach dem Starten der Brennkraftmaschine befindet sich das Steuerventil 33 in der dargestellten Position. Die Druckmittelpumpe 35 ist über die zweite Druckmittelleitung 17 mit der zweiten Druckkammer 13 verbunden. Dies hat zur Folge, dass die zweite Druckkammer 13 mit Druckmittel befüllt wird. Nach einer gewissen Zeit schaltet das Steuerventil 33 in die dritte Steuerstellung, wodurch Druckmittel über die erste Druckmittelleitung 16 der ersten Druckkammer 12 zugeführt wird. Gleichzeitig wird der hydraulische Betätigungsmechanismus 39 mit Druckmittel beaufschlagt, wodurch das Schaltventil 38 in die zweite Steuerstellung überführt wird. Dadurch gelangt Druckmittel von der Druckmittelpumpe 35 zur Kulisse 29, was zur Folge hat, dass die Drehwinkelbegrenzungsvorrichtung 24 in den entriegelten Zustand überführt wird. Da nun aber bereits beide Druckkammern 12, 13 mit Druckmittel befüllt sind, befindet sich die Vorrichtung 1 in einem definierten Zustand und ein unkontrolliertes Schwingen des Abtriebselements 3 zum Antriebselement 2 wird verhindert.

Durch dieses Verfahren während des Starts der Brennkraftmaschine ist gewährleistet, dass die Drehwinkelbegrenzungsvorrichtung 24 erst zu einem Zeitpunkt in den entriegelten Zustand überführt wird, zu dem bereits beide Druckkammern 12, 13 mit Druckmittel befüllt sind. Der Flügel 11 des Abtriebselements 3 ist also hydraulisch relativ zum Antriebselement 2 eingespannt, wodurch sich dieser in einer definierten Phasenlage befindet, ein Anschlagen der Flügel 11 an den Seitenwänden 6 ausgeschlossen ist und damit keine Geräuschentwicklung stattfindet und kein erhöhter Verschleiß zu befürchten ist.

Weiterhin ist der Arbeitsanschluss A1 des Schaltventils 38 ebenfalls mit dem Betätigungsmechanismus 39 verbunden. Wird der Betätigungsmechanismus 39 über die erste Druckmittelleitung 16 erstmalig aktiviert, so wird sowohl der Kulisse 29 als auch dem Betätigungsmechanismus 39 über das Schaltventil 38 Druckmittel zugeführt. Dadurch ist gewährleistet, dass das Schaltventil 38 bis zum Zusammenbrechen des von der Druckmittelpumpe 35 aufgebauten Drucks oder bis zum Absinken des Systemdrucks unter einen gewissen Wert in der zweiten Steuerstellung gehalten wird. Es handelt sich hierbei also um einen Selbsthaltemechanismus des Schaltventils 38. Wird nun über das Steuerventil 33 die zweite Druckmittelleitung 17 mit der Druckmittelpumpe 35 und somit die erste Druckmittelleitung 16 mit dem Tank 36 verbunden, so wird das Schaltventil 38 durch diesen Selbsthaltemechanismus in der zweiten Steuerstellung gehalten und damit weiterhin die Kulisse 29 mit Druckmittel beaufschlagt. Dies verhindert funktionssicher ein ungewolltes Einregeln der Drehwinkelbegrenzungsvorrichtung 24.

Im Vergleich zu der im Stand der Technik offenbarten Ausführungsform mit einem elektromagnetischen Betätigungsmechanismus ist hier keine Art von Steuerung des Schaltventils 38 notwendig. In dem Moment, in dem der von der Druckmittelpumpe 35 gelieferte Systemdruck einen vorbestimmten Wert überschreitet, wird die Kulisse 29 mit Druckmittel beaufschlagt, bis der Systemdruck den vorgegebenen Wert wieder unterschreitet. Ein weiterer Vorteil liegt darin, dass der hydraulische Betätigungsmechanismus 39 im Vergleich zu dem elektromagnetischen kostengünstig hergestellt werden kann, weniger anfällig gegenüber Defekten ist und nicht von einer ECU gesteuert werden muss. Ein weiterer Vorteil liegt darin, dass das Schaltventil 38 automatisch in die erste Steuerstellung überführt wird, wenn der Systemdruck unterhalb eines bestimmten Wertes fällt, in der die Vorrichtung 1 nicht mehr funktionssicher betrieben werden kann. Dies kann beispielsweise auftreten, wenn die Brennkraftmaschine im Leerlauf betrieben wird. In diesem Fall wird die Drehwinkelbegrenzungsvorrichtung 24 in den verriegelten Zustand überführt. Dadurch wird eine ungewollte Geräuschentwicklung vermieden und Verschleiß vorgebeugt. Weiterhin wird das Abtriebselement 3 relativ zum Antriebselement 2 in einer für diesen Betriebszustand optimaler Phasenlage gehalten.
Steigt der Systemdruck wieder über den vorgegebenen Wert, so wird die Drehwinkelbegrenzungsvorrichtung 24 wiederum automatisch entriegelt und die Phasenlage zwischen Abtriebselement 3 und Antriebselement 2 kann entsprechend einem hinterlegten Kennfeld variabel eingestellt werden.

Die Figuren 4 und 5 zeigen zwei weitere Vorrichtungen 1, die sich von der in Figur 3 gezeigten Vorrichtung 1 dadurch unterscheiden, dass zwei Drehwinkelbegrenzungsvorrichtungen 24 vorgesehen sind. Diese Ausführungsformen eignen sich besonders für Verriegelung des Abtriebselements 3 zum Antriebselement 2 in einer Phasenlage zwischen den beiden möglichen Extremalstellungen.

In Figur 4 sind beide Kulissen 29 der Drehwinkelbegrenzungsvorrichtungen 24 als Nuten ausgeführt. Dabei sind die Nuten derart ausgebildet und angeordnet, dass eine Drehwinkelbegrenzungsvorrichtung 24 die Phasenlage zwischen einer maximalen Spätverstellung des Abtriebselements 3 zum Antriebselement 2 und einer Mittenposition beschränkt, während die zweite Drehwinkelbegrenzungsvorrichtung 24 die Phasenlage des Abtriebselements 3 zum Antriebselement 2 zwischen der Mittenposition und einer maximalen Frühverstellung beschränkt. Sind beide Drehwinkelbegrenzungsvorrichtungen 24 im verriegelten Zustand, so wird das Abtriebselement 3 relativ zum Antriebselement 2 in der Mittenposition gehalten.

In Figur 5 ist eine der Kulissen 29 als Sackloch 20 und die zweite Kulisse 29 als Nut ausgeführt. Dabei begrenzt die Drehwinkelbegrenzungsvorrichtung 24 mit der als Nut ausgeführten Kulisse 29 die Phasenlage des Abtriebselements 3 zum Antriebselement 2 auf einen Winkelbereich, der sich zwischen einer Mittenposition und entweder einer maximalen Frühstellung oder einer maximalen Spätstellung erstreckt. Das Sackloch 20 ist derart angeordnet, dass diese Drehwinkelbegrenzungsvorrichtung 24 nur in der Mittenposition in den verriegelten Zustand überführt werden kann.

Neben den offenbarten Ausführungsformen sind natürlich viele Abwandlungen der Erfindung denkbar. Beispielsweise können die Kolben 26 in dem Antriebselement 2 und die Kulissen 29 in dem Abtriebselement 3 angeordnet sein. Weiterhin ist statt einer axialen Verriegelungsrichtung eine radiale Verriegelungsrichtung denkbar. Ebenso denkbar ist, dass die in Figur 3 dargestellte Ausführungsform mit einer Drehwinkelbegrenzungsvorrichtung 24 sich in einem verriegelten Zustand befindet, wenn der Flügel 11 an einer der Seitenwände 6 anliegt oder wenn er eine definierte Position zwischen den Seitenwänden 6 einnimmt. Weiterhin sind verschiedene Ausführungsformen des Steuerventils 33 (beispielsweise als 4/4- oder 4/5-Wegeventil) denkbar. Ebenso sind mehrere Ausführungsformen der Kolben 26, beispielsweise als Stifte, Platten und dergleichen, denkbar.

### Bezugszeichen

- 1: Vorrichtung
- 1a: Stellvorrichtung
- 2: Antriebselement
- 3: Abtriebselement
- 4: Antriebsrad
- 5: Ausnehmungen
- 6: Seitenwand
- 7: erster Seitendeckel
- 8: zweiter Seitendeckel
- 9: Verbindungselement
- 10: Flügelnut
- 11: Flügel
- 12: erste Druckkammer
- 13: zweite Druckkammer
- 14: Nutgrund
- 15: Blattfederelement
- 16: erste Druckmittelleitung
- 16a: erster Druckmittelkanal
- 17: zweite Druckmittelleitung
- 17a: zweiter Druckmittelkanal
- 18: Stellantrieb
- 19: Steuerleitung
- 20: Sackloch
- 21: erster Pfeil
- 22: Zentralbohrung
- 23: Ausformungen
- 24: Drehwinkelbegrenzungsvorrichtung
- 25: Aufnahme
- 26: Kolben
- 27: Feder
- 28: Entlüftungselement
- 29: Kulisse
- 30: Aussparung
- 31: Druckraum
- 32: Einrichtung zur Druckmittelversorgung
- 33: Steuerventil
- 34: Betätigungsvorrichtung
- 35: Druckmittelpumpe
- 36: Tank
- 37: Rückschlagventil
- 38: Schaltventil
- 39: Betätigungsmechanismus

- P, P1: Zulaufanschluss
- T, T1: Ablaufanschluss
- A, A1: erster Arbeitsanschluss
- B: zweiter Arbeitsanschluss

## Patentansprüche

1. Vorrichtung (1) zum variablen Einstellung der Steuerzeiten von Gaswechselventilen einer Brennkraftmaschine mit
- einem eine Nockenwelle antreibenden Abtriebselement (3),
- einem von einer Kurbelwelle angetriebenen Antriebselement (2),
- einem hydraulischen Stellantrieb (18) mit zumindest zwei gegeneinander wirkenden Druckkammern (12, 13) und
- einer Einrichtung zur Druckmittelversorgung (32) zum Zu- und Ableiten von Druckmittel zu bzw. von den Druckkammern (12, 13),
- wobei das Antriebselement (2) drehbar zum Abtriebselement (3) angeordnet ist und eine Phasenlage zwischen den beiden Bauteilen durch Zu- und Ableiten von Druckmittel zu bzw. von den Druckkammern (12, 13) wahlweise gehalten oder verstellt werden kann,
- mindestens einer Drehwinkelbegrenzungsvorrichtung (24), die die Phasenlage des Abtriebselements (3) zum Antriebselement (2) in einem entriegelten Zustand nicht beschränkt und in einem verriegelten Zustand auf einen definierten Winkelbereich oder einen definierten Winkel beschränkt,
- wobei die Drehwinkelbegrenzungsvorrichtung (24) durch Zufuhr von Druckmittel von dem verriegelten in den entriegelten Zustand überführt wird,
- einer Steuerleitung (19) zum Zu- und Abführen von Druckmittel zu oder von der oder den Drehwinkelbegrenzungsvorrichtungen (24), wobei die Steuerleitung (19) nicht mit der Einrichtung zur Druckmittelversorgung (32) kommuniziert und
- einem Schaltventil (38), das in einem betätigten Zustand die Druckmittelzufuhr zu und in einem unbetätigten Zustand die Druckmittelabfuhr von der Steuerleitung (19) ermöglicht, **dadurch gekennzeichnet, dass**
- das Schaltventil (38) einen hydraulischen Betätigungsmechanismus (39) aufweist,
- der von der Einrichtung zur Druckmittelversorgung (32) mit Druckmittel beaufschlagt wird.

2. Vorrichtung (1) (1) zur variablen Einstellung der Steuerzeiten von Gaswechselventilen einer Brennkraftmaschine mit
- einem eine Nockenwelle antreibenden Abtriebselement (3),
- einem von einer Kurbelwelle angetriebenen Antriebselement (2),
- wobei die die beiden Bauteile zueinander drehbar montiert sind und
- mindestens einen Druckraum (31) definieren, wobei sich in jeden Druckraum ein an einem der Bauteile angeordneter Flügel (11) erstreckt der den Druckraum (31) in zwei gegeneinander wirkende Druckkammern (12, 13) teilt,
- zwei Druckmittelleitungen (16, 17), wobei jede Druckmittelleitung (16, 17) mit einer Druckkammer (12, 13) oder Gruppe von Druckkammern (12, 13) kommuniziert und wobei eine Phasenlage des Abtriebselements (3) zum Antriebselement (2) durch Zu- und Ableiten von Druckmittel zu bzw. von den Druckkammern (12, 13) wahlweise gehalten oder verstellt werden kann,
- mindestens einer Drehwinkelbegrenzungsvorrichtung (24), die die Phasenlage des Abtriebselements (3) zum Antriebselement (2) in einem entriegelten Zustand nicht beschränkt und in einem verriegelten Zustand auf einen definierten Winkelbereich oder einen definierten Winkel beschränkt, wobei die Drehwinkelbegrenzungsvorrichtung (24) durch Zufuhr von Druckmittel in den entriegelten Zustand überführt und gehalten wird,
- einer Steuerleitung (19) und einem Schaltventil (38),
- wobei die Steuerleitung (19) mit dem Schaltventil (38) und der oder den Drehwinkelbegrenzungsvorrichtungen (24) kommuniziert und
- wobei das Schaltventil (38) in einem betätigten Zustand die Druckmittelzufuhr zu und in einem unbetätigten Zustand die Druckmittelabfuhr von der Steuerleitung (19) ermöglicht, **dadurch gekennzeichnet, dass**
- das Schaltventil (38) einen hydraulischen Betätigungsmechanismus (39) aufweist und
- der Betätigungsmechanismus (39) mit mindestens einer der Druckmittelleitungen (16, 17) kommuniziert.

3. Vorrichtung (1) nach Anspruch 1, **dadurch gekennzeichnet, dass** die Einrichtung zur Druckmittelversorgung (32) ein Steuerventil (33), eine erste und eine zweite Druckmittelleitung (16, 17) aufweist, wobei das Steuerventil (33) mit einer Druckmittelpumpe (35), die Druckmittelleitungen (16, 17) mit dem Steuerventil (33) und jeweils einer der Druckkammern (12, 13) und der hydraulische Betätigungsmechanismus (38) mit einer der Druckmittelleitungen (16, 17) kommuniziert.

4. Vorrichtung (1) nach einem der Ansprüche 1 oder 2, **dadurch gekennzeichnet, dass** das Schaltventil (38) einen Arbeitsanschluss (A1) einen Zulaufanschluss (P1) und einen Ablaufanschluss (T1) aufweist, wobei der Arbeitsanschluss (A1) mit der Steuerleitung (19) und dem hydraulischen Betätigungsmechanismus (38) des Schaltventils (38), der Zulaufanschluss (P1) mit einer Druckmittelpumpe (35) und der Ablaufanschluss (T1) mit einem Tank (36) kommuniziert.

5. Vorrichtung (1) nach einem der Ansprüche 1 oder 2, **dadurch gekennzeichnet, dass** die Drehwinkelbegrenzungsvorrichtung (24) mit einer am Abtriebselement (3) oder am Antriebselement (2) ausgebildeten ersten Aufnahme (25) und einer an dem anderen Bauteil ausgebildeten ersten Kulisse (29) ausgebildet ist, wobei in der ersten Aufnahme (25) ein erster Kolben (26) und eine erste Feder (27) aufgenommen ist, wobei die erste Feder (27) den ersten Kolben (26) in Richtung des Bauteils drängt an dem die erste Kulisse (30) ausgebildet ist.

6. Vorrichtung (1) nach Anspruch 5, **dadurch gekennzeichnet, dass** eine zweite Drehwinkelbegrenzungsvorrichtung (24) vorgesehen ist, die mit einer am Abtriebselement (3) oder am Antriebselement (2) ausgebildeten zweiten Aufnahme (25) und einer an dem anderen Bauteil ausgebildeten zweiten Kulisse (30) ausgebildet ist, wobei in der zweiten Aufnahme (25) ein zweiter Kolben (26) und eine zweite Feder (27) aufgenommen ist, wobei die zweite Feder (27) den zweiten Kolben (26) in Richtung des Bauteils drängt an dem die zweite Kulisse (30) ausgebildet ist.

7. Vorrichtung (1) nach Anspruch 7, **dadurch gekennzeichnet, dass** die erste Kulisse (30) als Sackloch (20) ausgebildet ist, dessen Öffnung den Abmessungen des Kolbens (26) angepasst ist.

8. Vorrichtung (1) nach Anspruch 8, **dadurch gekennzeichnet, dass** die erste Kulisse (30) als eine sich in Umfangsrichtung erstreckende Nut und die zweite Kulisse (30) als Sackloch (20) ausgebildet ist, dessen Öffnung den Abmessungen des Kolbens (26) angepasst ist.

9. Vorrichtung (1) nach Anspruch 8, **dadurch gekennzeichnet, dass** die erste und die zweite Kulisse (30) je als eine sich in Umfangsrichtung erstreckende Nut ausgebildet sind.

## Claims

1. Device (1) for variably setting the control times of gas-exchange valves of an internal combustion engine, having
- a drive output element (3) which drives a camshaft,
- a drive input element (2) which is driven by a crankshaft,
- a hydraulic positioning drive (18) having at least two pressure chambers (12, 13) which act counter to one another, and
- a pressure medium supply device (32) for the supply and discharge of pressure medium to and from the pressure chambers (12, 13),
- with the drive input element (2) being arranged so as to be rotatable with respect to the drive output element (3), and with it being possible for a phase position between the two components to be selectively held or adjusted by means of the supply or discharge of pressure medium to or from the pressure chambers (12, 13),
- at least one rotational-angle limiting device (24) which, in an unlocked state, does not restrict the phase position of the drive output element (3) with respect to the drive input element (2) and, in a locked state, restricts the phase position of the drive output element (3) with respect to the drive input element (2) to a defined angular range or a defined angle,
- with the rotational-angle limiting device (24) being passed from the locked into the unlocked state by means of a supply of pressure medium,
- a control line (19) for the supply and discharge of pressure medium to or from the one or more rotational-angle limiting devices (24), with the control line (19) not communicating with the pressure medium supply device (32), and
- with a switching valve (38) which, in an actuated state, enables the pressure medium supply to the control line (19), and in a non-actuated state, enables the pressure medium discharge from the control line (19), **characterized in that**
- the switching valve (38) has a hydraulic actuating mechanism (39)
- which is acted on with pressure medium by the pressure medium supply device (32).

2. Device (1) for variably setting the control times of gas-exchange valves of an internal combustion engine, having
- a drive output element (3) which drives a camshaft,
- a drive input element (2) which is driven by a crankshaft,
- with the two components being mounted so as to be rotatable with respect to one another and
- defining at least one pressure space (31), with a vane (11), which is arranged on one of the components, extending into each pressure space, which vane (11) divides the pressure space (31) into two oppositely-acting pressure chambers (12, 13),
- two pressure medium lines (16, 17), with each pressure medium line (16, 17) communicating with a pressure chamber (12, 13) or group of pressure chambers (12, 13), and with it being possible for a phase position of the drive output element (3) with respect to the drive input element (2) to be selectively held or adjusted by means of the supply or discharge of pressure medium to or from the pressure chambers (12, 13),
- at least one rotational-angle limiting device (24) which, in an unlocked state, does not restrict the phase position of the drive output element (3) with respect to the drive input element (2) and, in a locked state, restricts the phase position of the drive output element (3) with respect to the drive input element (2) to a defined angular range or a defined angle, with the rotational-angle limiting device (24) being passed into and held in the unlocked state by means of a supply of pressure medium,
- a control line (19) and a switching valve (38),
- with the control line (19) communicating with the switching valve (38) and with the one or more rotational-angle limiting devices (24), and
- with the switching valve (38), in an actuated state, enabling the pressure medium supply to the control line (19), and in a non-actuated state, enabling the pressure medium discharge from the control line (19), **characterized in that**
- the switching valve (38) has a hydraulic actuating mechanism (39) and
- the actuating mechanism (39) communicates with at least one of the pressure medium lines (16, 17).

3. Device (1) according to Claim 1, **characterized in that** the pressure medium supply device (32) has a control valve (33), a first and a second pressure medium line (16, 17), with the control valve (33) communicating with a pressure medium pump (35), the pressure medium lines (16, 17) communicating with the control valve (33), and in each case one of the pressure chambers (12, 13) and the hydraulic actuating mechanism (38) communicating with one of the pressure medium lines (16, 17).

4. Device (1) according to one of Claims 1 or 2, **characterized in that** the switching valve (38) has a working connection (A1), a supply connection (P1) and a discharge connection (T1), with the working connection (A1) communicating with the control line (19) and with the hydraulic actuating mechanism (38) of the switching valve (38), the supply connection (P1) communicating with a pressure medium pump (35), and the discharge connection (T1) communicating with a tank (36).

5. Device (1) according to one of Claims 1 or 2, **characterized in that** the rotational-angle limiting device (24) is formed with a first receptacle (25), which is formed on the drive output element (3) or on the drive input element (2), and with a first slotted guide (29) which is formed on the other component, with a first piston (26) and a first spring (27) being held in the first receptacle (25), with the first spring (27) forcing the first piston (26) in the direction of the component on which the first slotted guide (29) is formed.

6. Device (1) according to Claim 5, **characterized in that** a second rotational-angle limiting device (24) is provided, which is formed with a second receptacle (25), which is formed on the drive output element (3) or on the drive input element (2), and with a second slotted guide (29) which is formed on the other component, with a second piston (26) and a second spring (27) being held in the second receptacle (25), with the second spring (27) forcing the second piston (26) in the direction of the component on which the second slotted guide (29) is formed.

7. Device (1) according to Claim 7, **characterized in that** the first slotted guide (29) is formed as a blind hole (20) whose opening is matched to the dimensions of the piston (26).

8. Device (1) according to Claim 8, **characterized in that** the first slotted guide (29) is formed as a groove which extends in the circumferential direction, and the second slotted guide (29) is formed as a blind hole (20) whose opening is matched to the dimensions of the piston (26).

9. Device (1) according to Claim 8, **characterized in that** the first and the second slotted guides (29) are formed in each case as a groove which extends in the circumferential direction.

## Revendications

1. Dispositif (1) de réglage variable des temps de commande de soupapes d'échange de gaz d'un moteur à combustion interne, comprenant
- un élément de sortie (3) entraînant un arbre à cames,
- un élément d'entraînement (2) entraîné par un vilebrequin,
- un entraînement de commande hydraulique (18) avec au moins deux chambres de pression (12, 13) interagissant l'une avec l'autre et
- un système d'alimentation en fluide sous pression (32) pour acheminer et évacuer du fluide sous pression à et depuis les chambres de pression (12, 13),
- l'élément d'entraînement (2) étant disposé de manière à pouvoir tourner par rapport à l'élément de sortie (3), et une position de phase entre les deux composants pouvant être maintenue ou réglée au choix en acheminant ou en évacuant du fluide sous pression vers ou depuis les chambres de pression (12, 13),
- au moins un dispositif de limitation de l'angle de rotation (24), qui ne limite pas la position de phase de l'élément de sortie (3) par rapport à l'élément d'entraînement (2) dans un état déverrouillé et qui la limite à une plage angulaire définie ou à un angle défini dans un état verrouillé,
- le dispositif de limitation de l'angle de rotation (24) étant transféré de l'état verrouillé dans l'état déverrouillé par alimentation en fluide sous pression,
- une conduite de commande (19) pour acheminer et évacuer du fluide sous pression à ou depuis le ou les dispositifs de limitation de l'angle de rotation (24), la conduite de commande (19) ne communiquant pas avec le système d'alimentation en fluide sous pression (32), et
- une soupape de commutation (38), qui permet, dans un état actionné, l'alimentation en fluide sous pression vers la conduite de commande (19), et dans un état non actionné, l'évacuation du fluide sous pression depuis la conduite de commande (19), **caractérisé en ce que**
- la soupape de commutation (38) présente un mécanisme d'actionnement hydraulique (39),
- qui est sollicité en fluide sous pression par le système d'alimentation en fluide sous pression (32).

2. Dispositif (1) de réglage variable des temps de commande de soupapes d'échange de gaz d'un moteur à combustion interne, comprenant
- un élément de sortie (3) entraînant un arbre à cames,
- un élément d'entraînement (2) entraîné par un vilebrequin,
- les deux composants étant montés de manière à pouvoir tourner l'un par rapport à l'autre, et
- définissant au moins une chambre de pression (31), une ailette (11) disposée sur l'un des composants s'étendant dans chaque chambre de pression, et divisant la chambre de pression (31) en deux chambres de pression (12, 13) interagissant l'une avec l'autre,
- deux conduites de fluide sous pression (16, 17), chaque conduite de fluide sous pression (16, 17) communiquant avec une chambre de pression (12, 13) ou un groupe de chambres de pression (12, 13), et une position de phase de l'élément de sortie (3) par rapport à l'élément d'entraînement (2) pouvant être maintenue ou réglée au choix en acheminant ou en évacuant du fluide sous pression vers ou depuis les chambres de pression (12, 13),
- au moins un dispositif de limitation de l'angle de rotation (24), qui ne limite pas la position de phase de l'élément de sortie (3) par rapport à l'élément d'entraînement (2) dans un état déverrouillé et qui la limite à une plage angulaire définie ou à un angle défini dans un état verrouillé, le dispositif de limitation de l'angle de rotation (24) étant transféré dans l'état déverrouillé et y étant maintenu par apport de fluide sous pression,
- une conduite de commande (19) et une soupape de commutation (38),
- la conduite de commande (19) communiquant avec la soupape de commutation (38) et le ou les dispositifs de limitation de l'angle de rotation (24) et
- la soupape de commutation (38) permettant, dans un état actionné, l'alimentation en fluide sous pression vers la conduite de commande (19) et dans un état non actionné, l'évacuation du fluide sous pression depuis la conduite de commande (19), **caractérisé en ce que**
- la soupape de commutation (38) présente un mécanisme d'actionnement hydraulique (39) et
- le mécanisme d'actionnement hydraulique (39) communique avec au moins l'une des conduites de fluide sous pression (16, 17).

3. Dispositif (1) selon la revendication 1, **caractérisé en ce que** le système d'alimentation en fluide sous pression (32) présente une soupape de commande (33), une première et une deuxième conduite de fluide sous pression (16, 17), la soupape de commande (33) communiquant avec une pompe de fluide sous pression (35), les conduites de fluide sous pression (16, 17) communiquant avec la soupape de commande (33) et à chaque fois avec l'une des chambres de pression (12, 13) et le mécanisme d'actionnement hydraulique (38) communiquant avec l'une des conduites de fluide sous pression (16, 17).

4. Dispositif (1) selon l'une quelconque des revendications 1 ou 2, **caractérisé en ce que** la soupape de commutation (38) présente un raccord de travail (A1), un raccord d'entrée (P1) et un raccord de sortie (T1), le raccord de travail (A1) communiquant avec la conduite de commande (19) et le mécanisme d'actionnement hydraulique (39) de la soupape de commutation (38), le raccord d'entrée (P1) communiquant avec une pompe de fluide sous pression (35) et le raccord de sortie (T1) communiquant avec un réservoir (36).

5. Dispositif (1) selon l'une quelconque des revendications 1 ou 2, **caractérisé en ce que** le dispositif de limitation de l'angle de rotation (24) est réalisé avec un premier logement (25) réalisé sur l'élément de sortie (3) ou sur l'élément d'entraînement (2) et avec une première coulisse (29) réalisée sur l'autre composant, un premier piston (26) et un premier ressort (27) étant reçus dans le premier logement (25), le premier ressort (27) poussant le premier piston (26) dans la direction du composant sur lequel est réalisée la première coulisse (29).

6. Dispositif (1) selon la revendication 5,
**caractérisé en ce qu'**il est prévu un deuxième dispositif de limitation de l'angle de rotation (24), qui est réalisé avec un deuxième logement (25) réalisé sur l'élément de sortie (3) ou sur l'élément d'entraînement (2) et avec une deuxième coulisse (29) réalisée sur l'autre composant, un deuxième piston (26) et un deuxième ressort (27) étant reçus dans le deuxième logement (25), le deuxième ressort (27) poussant le deuxième piston (26) dans la direction du composant sur lequel est réalisée la deuxième coulisse (29).

7. Dispositif (1) selon la revendication 7, **caractérisé en ce que** la première coulisse (29) est réalisée sous forme de trou borgne (20), dont l'ouverture est adaptée aux dimensions du piston (26).

8. Dispositif (1) selon la revendication 8, **caractérisé en ce que** la première coulisse (29) est réalisée sous la forme d'une rainure s'étendant dans la direction périphérique et la deuxième coulisse (29) est réalisée sous la forme d'un trou borgne (20), dont l'ouverture est adaptée aux dimensions du piston (26).

9. Dispositif (1) selon la revendication 8, **caractérisé en ce que** la première et la deuxième coulisse (29) sont réalisées chacune sous forme de rainure s'étendant dans la direction périphérique.
